# DEMANDE DE BREVET EUROPEEN

(11) **EP 4 116 214 A1**
(43) Date de publication de la demande: **11.01.2023**
(21) Numéro de dépôt: 22183952.5
(22) Date de dépôt: 08.07.2022
(51) Int. Cl.: B65D 47/08, B65D 75/58

(54) **RÉCIPIENT POUR PRODUIT COSMÉTIQUE ET PROCÉDÉ DE FABRICATION ET DE REMPLISSAGE D'UN TEL RÉCIPIENT**

(30) Priorité: 09.07.2021 FR 2107449
(71) Demandeur: Zahhar, Mohamed, Seoul, République de Corée 05015 (KR)
(72) Inventeur: Zahhar, Mohamed, Seoul, République de Corée 05015 (KR)
(74) Mandataire: Fidal Innovation

(57) **Abrégé**

Récipient (1) pour produit cosmétique, le récipient (1) comprenant un corps (2) souple et un système (20) rigide de fermeture qui comprend :
- au moins une navette (21) fixée au corps (2),
- au moins un orifice traversant la navette (21),
- au moins un couvercle (22) pour fermer de manière amovible l'orifice,
le récipient (1) **étant caractérisé en ce que** la navette (21) comprend une surface (23) supérieure tournée vers l'extérieur du corps (2), et une surface (24) inférieure tournée vers l'intérieur du corps (2), la plus grande dimension de la surface (23) supérieure étant supérieure à la plus grande dimension de la surface (24) inférieure, de sorte que la navette (21) a une forme évasée s'élargissant vers la surface (24) supérieure.

## Description

### DOMAINE DE L'INVENTION

La présente invention concerne le domaine du packaging pour produits liquides et/ou visqueux et/ou en poudre et/ou en granulés, et plus particulièrement le domaine du packaging souple des produits cosmétiques.

Plus précisément, l'invention se rapporte à un récipient de faible contenance, destiné à contenir un produit cosmétique tels qu'une crème, un gel, un produit de maquillage, etc...

### ARRIÈRE-PLAN TECHNOLOGIQUE

Dans le domaine du packaging, il est connu d'utilisé un récipient souple, c'est-à-dire qui se déforme facilement lorsqu'il est manipulé par un être humain.

De tels récipients se retrouvent aujourd'hui dans de nombreux domaines, car ils rentrent dans une logique d'économie de matière et d'écologie en minimisant la quantité de matière, et en général de plastique, utilisée dans le récipient souple comparé à un récipient rigide. On les retrouve ainsi dans le domaine de l'alimentaire, par exemple pour du sucre ou des compotes, dans le domaine des produits d'entretiens, par exemple pour des recharges de lessives, ou encore dans le domaine des cosmétiques.

Un type largement répandu de récipient souple est connu sous le nom de « doypack » qui comprend un fond à soufflet, et une ouverture. L'ouverture est par exemple obtenue en déchirant le haut du récipient comme dans le document US2005061704 par exemple, ou à l'aide d'un bouchon plus rigide que le reste de récipient, comme dans le document US2015048112 par exemple. Le fond en soufflet permet notamment d'augmenter le volume par rapport à un fond sans soufflet. Le soufflet permet également de poser le récipient de manière assez stable sur son fond, dans une position verticale.

Les récipients souples sont en général de forme sensiblement rectangulaire, de manière à être plus haut que large pour des raisons pratiques d'encombrement, et pour favoriser la stabilité verticale lorsqu'ils sont posés sur leur fond.

Un problème d'utiliser les récipients souples dans le domaine des cosmétiques est notamment qu'un jeune public peut les confondre avec des récipients alimentaires. Il est donc souhaitable de marquer la différence entre les récipients de type « doypack », de forme générale rectangulaire, avec soufflet.

Il existe alors des récipients souples pour cosmétiques, notamment sous forme d'échantillons, qui visent à marquer la distinction avec le packaging alimentaire par des formes plus arrondies. Ces récipient sons généralement sous forme de sachet, aplatie, sans fond à soufflet, de très faible contenance, inférieure à 15mL, et s'ouvrent en déchirant le haut du sachet. Ils sont destinés à un usage unique.

Cependant, il peut être souhaitable qu'un produit cosmétique soit testé sur plusieurs applications, par exemple sur quelques jours, avant que le consommateur ne décide d'investir dans un format de contenance plus élevée. Dans ce cas, il est souhaitable d'avoir un récipient refermable, à la fois pour des raisons pratiques mais également esthétiques. Les sachets d'échantillons à ouverture déchirable ne sont donc pas adaptés. Ce type de format de récipient peut être placé comme un échantillon dans un magazine par exemple, ou être vendu comme tel à moindre coût par rapport aux formats de contenance plus élevée classiques.

Il existe ainsi un besoin pour un récipient souple de format multi-usages qui réponde notamment à l'ensemble des besoins formulés ci-dessus, c'est-à-dire qui soit refermable, de faible contenance, à faible coûts de fabrication, et permettant des formes qui le distingue des récipients du domaine alimentaire.

### RÉSUMÉ DE L'INVENTION

Ainsi, selon un premier aspect, l'invention se rapporte à un récipient pour produit cosmétique de toute nature. Le récipient comprend un corps souple définissant un volume intérieur destiné à contenir le produit cosmétique. Le corps comprend au moins une ouverture et le récipient comprend en outre au moins un système rigide de fermeture de l'ouverture du corps. Le système de fermeture comprend :
- au moins une navette fixée au corps dans l'ouverture,
- au moins un orifice traversant la navette et par lequel le produit depuis le volume intérieur peut s'échapper,
- au moins un couvercle pour fermer de manière amovible l'orifice,

La navette comprend alors une surface supérieure tournée vers l'extérieur du corps, et une surface inférieure tournée vers l'intérieur du corps. La plus grande dimension de la surface supérieure étant supérieure à la plus grande dimension de la surface inférieure, de sorte que la navette a une forme évasée s'élargissant vers la surface supérieure.

La navette évasée permet ainsi notamment au couvercle de prendre des formes avec des contraintes réduites, et notamment des formes courbes.

Selon différents aspects, il est possible de prévoir l'une et/ou l'autre des caractéristiques ci-dessous prises seules ou en combinaison.

Selon une réalisation, le couvercle peut présenter une forme dans la continuité de la forme du corps, de sorte que le récipient peut présenter des formes originales, attirantes pour un utilisateur.

Selon une réalisation, le corps peut comprendre un contour extérieur courbe au moins en partie. Le couvercle peut alors présenter un rayon de courbure dans la continuité du contour extérieur.

Selon une réalisation, la surface supérieure de la navette peut être surmontée d'un col, émergeant hors du corps. Le col peut alors comprendre une collerette, utilisable de manière connue pour le remplissage du récipient

Selon une réalisation, le corps souple peut être formé de deux feuilles fixées l'une à l'autre bord à bord, à l'exception de l'ouverture du corps, et qui définissent un plan de jonction passant par la navette au niveau de la plus grande dimension de la surface supérieure et de la surface inférieure. La fabrication du corps est ainsi facilitée, et le volume à l'intérieur du corps est optimisé

Selon une réalisation, le couvercle est par exemple en liaison charnière avec la navette, de sorte que le couvercle n'est pas libre par rapport au reste du récipient, même lorsque le récipient est ouvert. La manipulation du récipient est facilitée. La liaison charnière permet en outre de se passer d'un filetage sur le col.

Selon une réalisation, la surface supérieure et la surface inférieure de la navette ont une forme par exemple elliptique ou en amande. Le récipient est ainsi de forme aplatie, c'est-à-dire qu'il est plus large qu'épais, et est ainsi particulièrement adapté par exemple pour être utilisé échantillons, collé sur une page d'une revue.

Selon une réalisation, le corps présente un fond sensiblement plat, dépourvu de soufflet participant également à la forme aplatie du récipient.

Selon une réalisation, le volume intérieur du corps est compris entre 15 mL et 75 mL. Le récipient peut alors être utilisé comme échantillon multi-usages.

Selon un deuxième aspect, l'invention concerne un procédé de fabrication et de remplissage d'un récipient tel que présenté ci-dessus. Le procédé comprend notamment :
- la formation du corps souple muni de l'ouverture ;
- la mise en place de la navette dans l'ouverture ;
- la fixation du système de fermeture sur le corps souple ;
- le remplissage du volume intérieur du corps souple par l'orifice ;
- la mise en place du couvercle sur l'orifice.

En variante, le procédé peut comprendre :
- la formation du corps souple muni de deux ouvertures ;
- la mise en place de la navette dans une première des deux ouvertures ;
- la fixation du système de fermeture sur le corps souple ;
- le remplissage du volume intérieur du corps souple par la deuxième des deux ouvertures ;
- la fermeture de la deuxième ouverture.

La mise en oeuvre de ces procédés ne demande pas de développer de système particulier, le récipient pouvant être remplis sur les lignes de remplissage connues, n'augmentant pas les coûts de fabrication.

Selon une réalisation, la surface supérieure de la navette est surmontée d'un col, émergeant hors du corps et dans lequel pendant l'étape de remplissage, le récipient est maintenu par le col.

### BRÈVE DESCRIPTION DES DESSINS

Des modes de réalisation de l'invention seront décrits ci-dessous par référence aux dessins, décrits brièvement ci-dessous :
[Fig. 1] représente une vue de face d'un récipient selon un mode de réalisation conforme à l'invention.
[Fig. 2] représente une vue de dos du récipient de la figure 1.
[Fig. 3] représente une vue de côté de trois quart du récipient de la figure 1.
[Fig. 4] représente une vue de côté du récipient de la figure 1
[Fig. 5] représente une vue de détail de la figure 1, sur laquelle un système de fermeture du récipient est visible par transparence.
[Fig.6] est un schéma explicatif à propos de la forme de la navette du récipient de la figure 1.

Sur les dessins, des références identiques désignent des objets identiques ou similaires.

### DESCRIPTION DÉTAILLÉE

Sur les figures 1 à 5, il est représenté un récipient 1, ou emballage, selon un mode de réalisation conforme à l'invention. Le récipient 1 comprend un corps 2 dit souple.

L'adjectif « souple » doit être compris ici comme la capacité du corps 2 à se déformer, de manière élastique ou non, sans se rompre, dans des conditions normales d'utilisation, c'est-à-dire notamment lorsqu'un utilisateur exerce une pression manuellement dessus.

Le corps 2 définit un volume intérieur, non visible sur les figures, destiné à contenir un produit cosmétique, non-alimentaire.

Plus précisément, selon le mode de réalisation des figures, le corps 2 est formé par l'assemblage de deux feuilles 3 sensiblement identiques en forme et en dimension, fixées l'une à l'autre bord à bord, sur l'ensemble de leur contour à l'exception d'une zone formant, dans une partie dite supérieure du corps 2, une ouverture 4 du corps 2.

Dans ce qui suit, les termes supérieur, inférieur et leurs variantes sont utilisés à des fins de clarté, et devront être compris en référence à l'orientation dite verticale naturelle du récipient sur les figures.

Les deux feuilles 3 sont fixées l'une à l'autre sur une bande 3a de jonction de largeur déterminée à partir de leur bord. Par exemple, les feuilles 3 sont en plastique et fixées par soudage, ou encore en papier et fixées par collage. La bande 3a de jonction définit alors sur le corps 2 un contour **5** intérieur qui délimite le volume intérieur du corps 2, et un contour **6** extérieur du corps 2. La fixation de feuilles 3 assure de préférence une étanchéité vis-à-vis du produit cosmétique. Un plan de jonction peut alors être défini comme étant le plan vertical comprenant les contours 5, 6.

Le corps 2 présente donc, dans un plan horizontal, une section de forme elliptique ou en amande, avec la plus grande dimension appelée largeur supérieure à la plus petite dimension appelée épaisseur. Vu de l'extérieur, le contour 5 délimite une zone **7** bombée, correspondant au volume intérieur du corps.

Dans une partie dite inférieure, le corps 2 comprend un fond **8** plat, formé par une portion sensiblement rectiligne du contour 6 extérieur, donnant au récipient un aspect de flacon. De préférence, le fond 8 est dépourvu de soufflet.

La forme en amande et le fond 8 plat permettent notamment de donner au récipient 1 une forme aplatie, c'est-à-dire dont la largeur est supérieure à l'épaisseur, particulièrement adaptée pour utiliser le récipient comme échantillon, par exemple en le placer entre les pages d'une revue.

Le contour 6 extérieur forme en outre, à partir du fond 8, deux portions **9** courbées, s'élevant jusqu'à l'ouverture 4. Le rayon de courbure de portions 9 peut ne pas être constant.

Afin d'avoir un rendu visuel agréable, le contour 5 intérieur suit sensiblement la forme du contour 6 extérieur, c'est-à-dire qu'il comprend une portion **10** rectiligne en partie inférieure et deux portions **11** courbées. La distance entre le contour 5 intérieur et le contour 6 extérieur peut être constante sur l'ensemble du corps 2, mais pas nécessairement. Notamment, comme illustré sur les figures, les sections 11 courbées du contour 5 peuvent se rapprocher davantage de la forme d'un cercle que les sections 9. Enfin, toujours dans un souci d'esthétisme, en variante ou en combinaison, le corps 2 peut présenter un axe de symétrie sensiblement vertical.

Ainsi, le corps 2 est de forme générale arrondie, tronquée en partie inférieure par le fond 8 et en partie supérieure par l'ouverture 4. La largeur du fond 8 peut être sensiblement égale à la largeur de l'ouverture 4, afin d'augmenter encore l'esthétisme.

Toutefois, le contour 6 peut présenter plusieurs formes, l'invention trouvant une application particulièrement avantageuse dans le cas où le contour 6 comprend des portions courbées au moins à proximité immédiate de l'ouverture 4. Ainsi, par exemple le contour 6 peut comprendre une succession de portions courbées dans un sens ou dans l'autre et/ou des portions droites.

Le récipient 1 comprend en outre un système 20 de fermeture dit rigide, fermant l'ouverture 4 du corps 2.

L'adjectif « rigide » doit ici être compris d'une part en comparaison avec le corps 2, le système 20 de fermeture étant plus rigide que le corps 2 souple, et d'autre part comme désignant la propriété selon laquelle ses différents composants ne se déforment pas dans des conditions normales d'utilisation, notamment lors de la manipulation manuellement par un utilisateur.

Plus précisément, le système 20 de fermeture comprend une navette **21,** qui est introduite dans l'ouverture 4 du corps 2, un orifice, qui traverse la navette 21 et par lequel le produit qui est dans le volume intérieur du corps 2 peut sortir, par exemple sous l'effet de la gravité ou en appuyant sur la zone 7 bombée du corps 2, et un couvercle **22** permettant de fermer, de manière amovible, l'orifice.

La navette 21 s'étend, suivant la direction verticale précédemment définie pour le corps, entre une surface **23** supérieure et une surface **24** inférieure, la surface 23 supérieure étant tournée vers l'extérieur du corps 2, et la surface 24 inférieure étant tournée vers le volume intérieur du corps 2.

La navette 21 est fixée au corps 2, entre les deux feuilles 3, par exemple par soudage, par collage ou par toute autre méthode connue. La navette 21 peut notamment être pourvue de nervures **25** réparties entre la surface 23 supérieure et la surface 24 inférieure facilitant la fixation de la navette 21 aux feuilles 3 du corps 2. De préférence, la fixation assure l'étanchéité vis-à-vis du produit cosmétique.

L'orifice peut être directement formé sur la surface 23 supérieure de la navette, ou la surface 23 supérieure peut être surmontée d'un col 26 muni de l'orifice à son extrémité libre. Comme cela sera explicité plus loin, le col 26 peut avantageusement comprendre une collerette **27.**

La surface 23 supérieure de la navette 21 peut affleurer l'ouverture 4 du corps 2, ou comprendre une portion **21a** émergeant hors du corps 2.

La navette 21, le col 26 et la collerette 27 sont de préférence monoblocs, c'est-à-dire qu'ils forment une seule et unique pièce. Avec le couvercle 22, ils sont notamment fabriqués en plastique, par moulage ou par toute technique d'impression 3D.

La navette 21 permet notamment de maintenir écartées l'une de l'autre les deux feuilles 3 du corps 2 au moins en partie supérieure, et d'avoir un volume intérieur supérieur à celui que l'on obtient dans le cas d'un sachet dépourvu de navette.

Afin de conserver la forme générale arrondie du corps 2 pour le récipient 1, le couvercle 22 présente une forme dans la continuité de la forme du corps 2, et plus précisément dans la continuité de la forme du contour 6 extérieur.

Par « continuité de la forme », on désigne ici le fait que le couvercle 22 est parfaitement complémentaire de la forme du corps 2, et ne crée pas une rupture visuellement. En d'autres termes, dans un plan vertical, en l'occurrence le plan de jonction des feuilles 3, le contour du récipient 1 ne comprend pas de points singuliers à la jonction entre le couvercle 22 et le corps 2.

Par exemple, comme illustré sur le mode de réalisation des figures, le contour 6 extérieur du corps 2 est de forme arrondie ou ovale, et le couvercle 22 vient complété cette forme : le rayon de courbure du couvercle 22 est sensiblement dans la continuité de celui du bord 6 extérieur du corps 2, de sorte à ne pas marquer de rupture dans la forme. Ainsi, le couvercle 22 se fond dans la forme du corps 2, le récipient 1 offrant un aspect général agréable à l'œil de l'utilisateur.

Cependant, le couvercle 22 doit présenter une hauteur, c'est-à-dire sa dimension maximale selon la direction verticale, qui soit suffisante pour permettre la mise en place du col 26. Ainsi, la troncature du corps 2 au niveau de l'ouverture 4 doit permettre au couvercle 22, tout en suivant le rayon de courbure du contour 6 extérieur, d'atteindre une hauteur suffisante.

A cet effet, la surface 24 supérieure de la navette 21 présente une longueur, c'est-à-dire sa plus grande dimension, élargie par rapport aux navettes de l'art antérieur, tandis que la surface 23 inférieure de la navette 21 présente une longueur, mesurée suivant la même direction que la largeur de la surface 23 supérieure, inférieure à celle de la surface 23 supérieure. Ainsi, lorsque la navette 21 est vue dans un plan parallèle au plan de jonction des feuilles 3, la navette 21 présente une forme évasée, qui s'élargit vers la surface 23 supérieure.

De préférence, la longueur des surfaces 23 supérieure et 24 inférieure sont mesurées dans un même plan, qui correspond au plan de jonction des feuilles 3.

Les surfaces 23 supérieure et 24 inférieure de la navette 21 ont une forme complémentaire du celle de l'ouverture 4 de forme, en l'occurrence une forme elliptique ou en amande.

La navette 21 ainsi de forme évasée permet donc d'avoir une surface 23 supérieure disponible de plus grande largeur, facilitant la mise en place du couvercle 22 de forme dans la continuité de celle du corps 2 et d'une hauteur adéquate, tout en limitant à la fois la quantité de matière employée pour la navette et en optimisant la contenance du volume intérieur du corps 2.

Lorsque la surface 23 supérieure de la navette 21 émerge hors du corps 2 par l'ouverture 4, la navette 21 peut également être conformée pour suivre le rayon de courbure du contour 6 extérieur du corps 2, faisant l'intermédiaire entre le corps 2 et le couvercle 2. Il convient de noter toutefois que de préférence, la navette 21 émerge sur une dimension très faible par rapport à la hauteur du couvercle 22, en pratique de moins de 5 mm, de sorte qu'elle est quasiment invisible à l'utilisateur.

Comme visible sur la figure 4, la largeur de la portion 21a émergeant de la navette 21 peut être légèrement supérieure à celle du corps 2 au niveau de l'ouverture 4. Le couvercle 22 suit alors également cette largeur, de manière à former chapeau sur le corps 2. Le couvercle 22 est ainsi mis en avant aux yeux d'un utilisateur et l'esthétisme du récipient 1 est augmentée. La portion 21a émergeant facilite également la mise en place de la liaison 28 charnière et du système 29 d'encliquetage.

La figure 6 est un schéma purement illustratif, servant de support à l'explication qui suit concernant la forme de la navette. Selon ce schéma, afin de simplifier les explications, le contour 5 intérieur et le contour 6 extérieur du corps 2 sont sensiblement circulaires, concentriques. Deux navettes sont superposées : une navette A de forme rectangulaire, représentée en trait fin, et une navette **B** de forme évasée ou trapézoïdale, correspondant à l'invention, représentée en trait plus épais.

Comme indiqué précédemment, le besoin de départ est d'avoir, pour un corps 2 d'une dimension donnée, un couvercle 22 d'une hauteur h suffisante pour le col 26 et qui suit la forme du corps 2. En l'occurrence, selon le schéma de la figure 6, cette dimension est le diamètre du contour 6 extérieur du corps 2, et le couvercle 22 doit donc avoir un rayon de courbure correspondant à ce diamètre. Le diamètre du contour 6 extérieure et la hauteur h du couvercle 22 déterminent le niveau où le contour 6 extérieur est tronqué pour former l'ouverture 4, et donc la largeur de la surface supérieure de la navette.

Pour la navette A de forme rectangulaire, c'est-à-dire avec les deux surfaces de même largeur, la surface inférieure de la navette A coupe le contour 5 intérieur à un premier niveau C. Si la surface inférieure de la navette A coupe le contour 5 intérieur à un niveau supérieur, les coins de la surface inférieure serait visible à travers les feuilles 3, sur la bande 3a de jonction, posant un souci d'esthétisme.

Pour la navette B de forme évasée, la surface inférieure coupe le contour 5 intérieur du corps 2 à un deuxième niveau D, au-dessus du premier niveau C. Le deuxième niveau D peut être ajusté en réglant l'angle d'évasion de la navette B.

Ainsi, la navette B de forme évasée peut être plus courte que la navette A de forme rectangulaire, la distance entre les surfaces supérieure et inférieure de la navette B évasée est inférieure à celle de la navette A rectangulaire. Il en résulte un gain de matière.

En outre, le volume intérieur du corps 2 est supérieur avec la navette B évasée à celui avec la navette A rectangulaire. En effet, comme on peut le voir sur la figure 6, avec la navette B évasée, la région délimitée par la portion du contour 5 intérieur en traits discontinus n'existe pas dans le cas de la navette A rectangulaire.

La surface 23 supérieure de la navette 21 permet en outre d'avoir une plus grande liberté dans le choix du mode de fixation du couvercle 22 sur la navette 21.

En effet, par exemple, le couvercle 22 peut être fixé sur la navette 21 à l'aide d'une liaison **28** charnière. Comme la largeur de la surface 24 supérieure de la navette 21 est supérieure à ce qui se pratique usuellement, l'axe de la liaison charnière peut être allongé par rapport à l'art antérieur, pour plus de robustesse. Un système **29** d'encliquetage permet de maintenir le couvercle 22 en position pour fermer sur l'orifice. Le système 29 d'encliquetage peut en outre comprendre un bec 30 facilitant la manipulation du couvercle 22 pour le soulever autour de l'axe de la liaison 28 charnière et l'ouvrir. En variante, le couvercle 22 peut être totalement amovible, et maintenu sur la navette 21 par encliquetage ou par vissage sur le col 26 alors fileté.

La liaison 28 charnière peut être formée de manière connue dans la matière du couvercle 22 et de la navette 21, de sorte que le couvercle 22 peut être monobloc également ave la navette 21. De même, le système 29 d'encliquetage est formé par exemple par une saillie sur le couvercle 22 coopérant avec un creux sur la navette 21

Le récipient 1 ainsi formé permet de répondre aux besoins exposés en introduction. Notamment, il peut présenter une forme générale continue, par exemple arrondie ou ovale, adaptée à l'emballage de cosmétique pour limiter les risques de confusion avec des récipients pour contenus alimentaires.

La largeur importante de la surface 23 supérieure de la navette 21 permet de proposer une contenance supérieure à celle d'un sachet, tout en gardant une dimension verticale limitée pour le récipient 1. En d'autres termes, à hauteur égale, l'épaisseur du récipient 1 permet d'avoir un volume intérieur pour le produit supérieur à celui du sachet.

Grâce à la navette 21 de forme évasée, le choix des formes du corps 2 est augmenté, notamment dans le choix du rayon de courbure à proximité du couvercle 22, pour permettre d'avoir un couvercle 22 dans la continuité de la forme du corps 2.

En limitant la perte de volume intérieur, le récipient 1 peut permettre des contenances comprises entre 10mL (millilitre) et 100mL, et de préférence entre 15mL et 75 mL. Le récipient 1 est ainsi parfaitement adapté pour fournir une quantité d'un produit cosmétique suffisante pour être utilisé plusieurs fois, par exemple quelques jours. Le système 20 de fermeture garantit la bonne préservation du produit cosmétique pendant cette durée. Le récipient 1 peut ainsi par exemple être utilisé comme échantillon ou pour proposer un achat dit d'impulsion aux consommateurs.

La navette 21 de forme évasée permet en outre de réduire la quantité de matière plastique utilisée par rapport à une navette rectangulaire, répondant à la fois à des exigences écologiques et économiques.

La présence du col 26 et de sa collerette 27 revêt une importance particulière pour le procédé de fabrication et de remplissage du récipient 1.

En effet, de par sa forme, le récipient présente une stabilité faible. Notamment, en l'absence de soufflet sur le fond, le récipient 1 ne peut être maintenu vertical en reposant sur le fond. Ainsi, la disponibilité du col 26 et de la collerette 7 permet à un support de transporter et tenir le récipient notamment pendant le remplissage.

Deux variantes sont envisagées.

Selon une première variante, le récipient 1 est d'abord totalement formé avant le remplissage, c'est-à-dire que :
- le corps 2 et son ouverture 4 sont formés en fixant bord à bord les deux feuilles 3 ;
- la navette 21 est mise en place dans l'ouverture 4 ;
- la navette 21 est fixée au corps 2, éventuellement avec le couvercle 22 en liaison charnière déjà monté sur la navette 21 ;
- le volume intérieur du corps 2 est rempli par l'orifice.

Selon une deuxième variante, le récipient 1 est partiellement formé avant le remplissage, c'est-à-dire que :
- le corps 2 et son ouverture 4 sont formés en fixant bord à bord les deux feuilles 3 à l'exception du fond 8, qui reste ouvert, de sorte que le corps 2 comprend deux ouvertures, à savoir l'ouverture 4 pour la navette 21, et une deuxième ouverture ;
- la navette 21 est mise en place dans l'ouverture 4 ;
- la navette 21 est fixée au corps 2, éventuellement avec le couvercle 22 en liaison charnière déjà monté sur la navette 21 ;
- le volume intérieur du corps 2 est rempli par la deuxième ouverture ;
- la deuxième ouverture du corps est fermée, en terminant de fixer bord à bord les deux feuilles 3.

Les deux variantes de remplissage peuvent être mises en oeuvre sur des lignes de remplissage existantes, ne demandant pas de développements supplémentaire.

Une fois la navette 21 mise en place et fixée au corps 2, un dispositif adapté de préhension coopérant avec le col 26 permet de maintenir le récipient 1 dans une position adéquate pour le remplissage, en l'occurrence sensiblement verticale. Il peut par exemple s'agir d'un système de type pince, d'un côté de la collerette 27 pour tenir le récipient 1, ou d'un support muni d'encoches dans lesquelles la collerette 27 peut être insérée, le récipient étant suspendu par la collerette 27.

Le récipient 1 permet ainsi de faciliter les opérations de remplissage du récipient tout en conservant les avantages précités.

## Revendications

1. Récipient (1) pour produit cosmétique, le récipient (1) comprenant un corps (2) souple définissant un volume intérieur destiné à contenir le produit cosmétique, le corps (2) comprenant au moins une ouverture (4), le récipient (1) comprenant en outre au moins un système (20) rigide de fermeture de l'ouverture (4) du corps (2), le système (20) de fermeture comprenant :
- au moins une navette (21) fixée au corps (2) dans l'ouverture (4),
- au moins un orifice traversant la navette (21) et par lequel le produit depuis le volume intérieur peut s'échapper,
- au moins un couvercle (22) pour fermer de manière amovible l'orifice, le récipient (1) **étant caractérisé en ce que** la navette (21) comprend une surface (23) supérieure tournée vers l'extérieur du corps (2), et une surface (24) inférieure tournée vers l'intérieur du corps (2), la plus grande dimension de la surface (23) supérieure étant supérieure à la plus grande dimension de la surface (24) inférieure, de sorte que la navette (21) a une forme évasée s'élargissant vers la surface (24) supérieure.

2. Récipient (1) selon la revendication 1, dans lequel le couvercle (22) présente une forme dans la continuité de la forme du corps (2).

3. Récipient (1) selon la revendication 2, dans lequel le corps (2) comprend un contour (6) extérieur courbe au moins en partie, et dans lequel le couvercle (22) présente un rayon de courbure dans la continuité du contour (6) extérieur.

4. Récipient (1) selon l'une quelconque des revendications précédentes, dans lequel la surface (23) supérieure est surmontée d'un col (26), émergeant hors du corps (2).

5. Récipient (1) selon l'une quelconque des revendications précédentes, dans lequel le corps (2) souple est formé de deux feuilles (3) fixées l'une à l'autre bord à bord, à l'exception de l'ouverture (4) du corps (2), et qui définissent un plan de jonction passant par la navette (21) au niveau de la plus grande dimension de la surface (23) supérieure et de la surface (24) inférieure.

6. Récipient (1) selon l'une quelconque des revendications précédentes, dans lequel le couvercle (22) est en liaison (28) charnière avec la navette (21).

7. Récipient (1) selon l'une quelconque des revendications précédentes, dans lequel la surface (23) supérieure et la surface (24) inférieure de la navette (21) ont une forme elliptique ou en amande.

8. Récipient (1) selon l'une quelconque des revendications précédentes, dans lequel le corps (2) présente un fond (8) sensiblement plat, dépourvu de soufflet.

9. Récipient (1) selon l'une quelconque des revendications précédentes, dans lequel le volume intérieur du corps (2) est compris entre 15 mL et 75 mL.

10. Procédé de fabrication et de remplissage d'un récipient (1) selon l'une quelconque des revendications précédentes, comprenant :
- la formation du corps (2) souple muni de l'ouverture (4) ;
- la mise en place de la navette (21) dans l'ouverture (4) ;
- la fixation du système (20) de fermeture sur le corps (2) souple ;
- le remplissage du volume intérieur du corps (2) souple par l'orifice ;
- la mise en place du couvercle (22) sur l'orifice.

11. Procédé de fabrication et de remplissage d'un récipient selon l'une quelconque des revendications 1 à 9, comprenant :
- la formation du corps (2) souple muni de deux ouvertures ;
- la mise en place de la navette dans une première des deux ouvertures ;
- la fixation du système (20) de fermeture sur le corps (2) souple ;
- le remplissage du volume intérieur du corps (2) souple par la deuxième des deux ouvertures ;
- la fermeture de la deuxième ouverture.

12. Procédé selon la revendication 10 ou la revendication 11, dans lequel la surface (23) supérieure de la navette (21) est surmontée d'un col (26), émergeant hors du corps (2) et dans lequel pendant l'étape de remplissage, le récipient (1) est maintenu par le col (26).
